# EUROPÄISCHE PATENTSCHRIFT

(11) **EP 1 047 878 B1**
(45) Veröffentlichungstag und Bekanntmachung des Hinweises auf die Patenterteilung: **17.04.2002**
(21) Anmeldenummer: 98966605.2
(22) Anmeldetag: 01.12.1998
(51) Int. Cl.: F04B 53/00

(54) **KOLBENPUMPE FÜR EIN HOCHDRUCKREINIGUNGSGERÄT**
PISTON PUMP FOR A HIGH-PRESSURE CLEANING DEVICE
POMPE A PISTON POUR APPAREIL DE NETTOYAGE HAUTE PRESSION

(30) Priorität: 14.01.1998 DE 19801146
(43) Veröffentlichungstag der Anmeldung: 02.11.2000
(73) Patentinhaber: Alfred Kärcher GmbH & Co., 71364 Winnenden (DE)
(72) Erfinder: BÄRLIN, Thomas, D-71332 Waiblingen (DE); NATHAN, Robert, D-71522 Backnang (DE); DAISS, Joachim, D-71549 Auenwald (DE)
(74) Vertreter: Böhme, Ulrich, Dr. Dipl.-Phys.
(86) Internationale Anmeldenummer: EP9807791
(87) Internationale Veröffentlichungsnummer: WO9936700

(56) Entgegenhaltungen:
- EP-A- 0 503 345
- EP-A- 0 667 270
- EP-A- 0 668 113
- DE-A- 19 548 498

## Beschreibung

Die Erfindung betrifft eine Kolbenpumpe für ein Hochdruckreinigungsgerät mit einem Pumpengehäuse, in dem mindestens eine Pumpkammer mit einem Einlaßventil und einem Auslaßventil angeordnet ist, in welche ein reziprozierend angetriebener Kolben abgedichtet eintaucht, welches Pumpengehäuse einen Pumpenblock und einen Pumpenkopf umfaßt, die an einer Trennfläche dicht aneinander anliegen, wobei die Pumpkammern und/oder Verbindungsleitungen die Trennfläche abgedichtet durchsetzen und im Bereich der Trennfläche von der Trennfläche her in die Pumpkammern und/oder die Verbindungsleitungen einschiebbare Einsätze aufnehmen, die in der eingeschobenen Lage zwischen dem Pumpenblock und dem Pumpenkopf festgelegt sind.

Im Bestreben, Kolbenpumpen für Hochdruckreinigungsgeräte zunehmend kompakter und leichter zu bauen, ist man vielfach dazu übergegangen, auch das Pumpengehäuse aus Kunststoff herzustellen. Schwierigkeiten ergeben sich bei dem Bau von Hochdruckpumpen dabei dadurch, daß im Bereich der Trennfläche zwischen Pumpenblock und Pumpenkopf sehr hohe Kräfte auftreten können. Diese werden hervorgerufen durch Einsätze, die in die Pumpkammern oder die Verbindungsleitungen eingeschoben werden und die im Bereich der Trennfläche zwischen Pumpenkopf und Pumpenblock eingespannt werden. Auf diese Einsätze können aufgrund des hohen Druckes der geförderten Medien große Kräfte in axialer Richtung wirken, und diese Kräfte müssen bei herkömmlichen Pumpenkonstruktionen dadurch aufgenommen werden, daß Pumpenkopf und Pumpenblock gegeneinander gespannt werden. Dabei sind aufwendige Sicherheitsmaßnahmen notwendig, um zu verhindern, daß durch die im Pumptakt auftretenden, pulsierenden Druckbeaufschlagungen ein "Atmen" des Pumpengehäuses auftritt, beispielsweise müssen die Pumpenköpfe mit Metallhauben überfangen werden (DE 195 48 498 A1).

Es ist Aufgabe der Erfindung, eine gattungsgemäße Kolbenpumpe so auszugestalten, daß derartige Kräfte im Anlagenbereich von Pumpenkopf und Pumpenblock vermieden werden.

Diese Aufgabe wird bei einer Kolbenpumpe der eingangs beschriebenen Art erfindungsgemäß dadurch gelöst, daß die Pumpkammern und die Verbindungsleitungen im Aufnahmebereich der Einsätze sowie die Einsätze aus einem thermisch erweichbaren Kunststoffmaterial bestehen und daß die Einsätze durch eine Schweißung mit der Wand der sie aufnehmenden Pumpkammer oder Verbindungsleitung verbunden sind.

Im Gegensatz zu bekannten Konstruktionen werden die Einsätze in den Pumpkammern und Verbindungsleitungen also nicht dadurch festgelegt, daß sie zwischen Pumpenkopf und Pumpenblock eingespannt werden, sondern die Einsätze werden mit der sie umgebenden Wand des Pumpenkopfes oder des Pumpenblockes dauerhaft verschweißt.

Es ist zwar bei einer aus zwei Hälften zusammengesetzten Vakuumpumpe, bei der ein Gehäuseteil und ein Deckel längs des Randes aneinander anliegen und gemeinsam eine einzige große Pumpkammer bilden, an sich bereits bekannt, Ventilplatten jeweils für sich an einem Gehäuseteil dadurch festzulegen, daß Ventilplatten und Gehäuse aus thermoplastischem Kunststoff bestehen und miteinander verschweißt werden, jedoch kann diese bekannte Konstruktion keine Anregung dafür geben, Abstützkräfte auf den jeweils anderen Teil des Pumpengehäuses zu vermeiden (EP-A-0 667 270).

Weiterhin kann vorgesehen sein, daß Pumpenblock und Pumpenkopf zumindest im Bereich der Trennfläche aus einem erweichbaren Kunststoffmaterial bestehen und an der Trennfläche durch eine Schweißung miteinander verbunden sind. Dadurch werden aufwendige Verschraubungen zur Verbindung überflüssig, die Verschweißung reicht aus, um Pumpenblock und Pumpenkopf dauerhaft miteinander zu verbinden, insbesondere im Hinblick darauf, daß die Kräfte im Anlagebereich zwischen Pumpenkopf und Pumpenblock dadurch reduziert werden, daß die Einsätze in den Verbindungsleitungen und/oder den Pumpkammern durch Schweißung festgelegt sind.

Bei einer weiteren bevorzugten Ausführungsform kann vorgesehen sein, daß das Pumpengehäuse einen Anschluß zur Ansaugung einer Chemikalie aufweist mit einem Ventileinsatz, der in eine Aufnahme des Pumpengehäuses eingesetzt ist, und daß der Ventileinsatz und die Aufnahme zumindest in ihrem Anlagebereich aus einem erweichbaren Kunststoffmaterial bestehen und in diesem Anlagebereich durch eine Schweißung miteinander verbunden sind. Bei dieser Ausgestaltung wird eine Festlegung eines Ventileinsatzes in einer Aufnahme durch Verschweißung von erweichbaren Kunststoffmaterialien also nicht nur im Bereich der Trennfläche durchgeführt, sondern auch bei anderen Ventileinsätzen, in diesem Falle bei einem Ventileinsatz für eine Chemikalienansaugung.

Die Schweißung kann gemäß bevorzugter Ausführungsformen in verschiedener Weise ausgeführt werden, beispielsweise kann die Schweißung eine Ultraschallschweißung sein, eine Vibrationsschweißung, eine Reibschweißung oder eine Spiegelschweißung.

Bei einer Ultraschallschweißung werden die zu verschweißenden Teile mit kleiner Amplitude und hoher Frequenz gegeneinander bewegt, beispielsweise um die Längsachse der Pumpkammer oder der Verbindungsleitung gegeneinander verdreht, und durch diese Bewegung entsteht im Kontaktbereich eine so starke Erwärmung, daß das Kunststoffmaterial sowohl der umgebenden Wand als auch des Einsatzes schmilzt. Die geschmolzenen Kunststoffmaterialien vermischen sich und bilden nach Erkalten und der damit verbundenen Verfestigung eine zuverlässige Schweißverbindung zwischen dem Einsatz und der umgebenden Wand aus. Diese Schweißverbindung hat nicht nur den Vorteil, daß die Einsätze in der eingeschobenen Stellung in der Pumpkammer oder der Verbindungsleitung dauerhaft fixiert sind, sondern es werden über die Schweißverbindung auch alle axialen Kräfte aufgenommen, so daß im Bereich der Trennfläche zwischen Pumpenkopf und Pumpenblock keine axialen Kräfte übertragen werden müssen, die zu einem "Atmen" des Pumpengehäuses im Betrieb führen könnten. Schließlich ergibt sich eineoptimale Abdichtung zwischen Einsatz und umgebender Wandung, so daß in diesem Bereich auf zusätzliche Dichtungen verzichtet werden kann, beispielsweise ist es nicht mehr notwendig, O-Ringdichtungen am Außenumfang der Einsätze anzuordnen.

Bei einer Vibrationsschweißung werden die zu verschweißenden Teile mit gegenüber dem Ultraschallschweißen wesentlich geringerer Frequenz gegeneinander bewegt, und zwar durch Vibrieren eines der beiden zu verschweißenden Teile gegenüber dem anderen. Durch die dabei auftretende Relativbewegung und die Reibung zwischen den zu verschweißenden Teilen erfolgt eine Erwärmung, die zur Erweichung des zu verschweißenden Materials führt.

In ähnlicher Weise wird beim Reibschweißen vorgegangen, dabei werden die zu verschweißenden Teile durch eine mehr oder weniger kontinuierliche Bewegung und die dadurch entstehende Reibungswärme erwärmt und aufgeschmolzen.

Beim Spiegelschweißen schließlich werden im Bereich der Kontaktfläche der beiden miteinander zu verbindenden Teile dünne Heizelemente eingeführt, die nach dem Aufschmelzen des angrenzenden Materials entfernt werden. Das aufgeschmolzene Material kann sich dann innig miteinander vermischen und die Schweißverbindung ausbilden. Bei einem Einsatz, der in eine Pumpkammer oder Bohrung eingesetzt ist, könnten die dünnen Heizelemente beispielsweise nach Art einer Sektorenblende ausgebildet sein, die nach dem Aufheizen des Materials radial nach innen in das Innere des Einsatzes gezogen werden und dann nach Ausbildung der Schweißverbindung aus dem Einsatz herausgezogen werden können.

Günstig ist es, wenn der Einsatz eine Hülse ist.

Bei einer bevorzugten Ausführungsform kann vorgesehen sein, daß der der Trennfläche abgewandte Rand der Hülse als Dichtsitz für einen Ventilkörper ausgebildet ist. Ein solcher Ventilkörper übt in axialer Richtung große Kräfte auf seinen Dichtsitz aus, diese Kräfte können durch die Ultraschallschweißung vom Einsatz direkt in die umgebende Wandung eingeleitet werden, ohne daß diese Kräfte auf den jeweils anderen Teil des Pumpengehäuses übertragen werden.

Es ist auch günstig, wenn die Hülse als Dichthülse ausgebildet ist und über die Trennfläche hervorsteht. Der hervorstehende Teil kann dann in entsprechende Teile der Pumpkammern oder Verbindungsleitungen im jeweils anderen Teil des Pumpengehäuses eintauchen und dort eine Abdichtung im Trennflächenbereich bewirken.

Bei einer weiteren bevorzugten Ausführungsform ist vorgesehen, daß der Einsatz als Abstützung für eine Feder dient, die einen Ventilkörper gegen einen Dichtsitz schiebt

Besonders günstig ist eine Ausgestaltung, bei der vorgesehen ist, daß der Einsatz und die diesen aufnehmende Pumpkammer oder Verbindungsleitung Ringschultern tragen, die beim Einschieben des Einsatzes aneinander anschlagen und nach dem thermischen Erweichen ihres Materials durch die Ultraschallschweißung beim weiteren Einschieben der Einsätze verformt und miteinander verschweißt werden.

Bei einer solchen Ausgestaltung schlagen also die Ringschultern in Einschubrichtung aneinander an, beim Ultraschallschweißen und der dadurch erzeugten Mikrobewegung der beiden Teile werden die Ringschultern in diesem Anlagebereich erwärmt, so daß das Material in diesem Bereich schmilzt und sich vermischt. Beim Einpressen des Einsatzes erhält man auf diese Weise eine optimale Materialdurchdringung und damit eine zuverlässige Schweißverbindung, die sich in axiale Richtung praktisch über die gesamte Einschubtiefe des Einsatzes erstreckt, beginnend mit der ersten Anlage der Ringschultern des Einsatzes bzw. der Pumpkammern oder Verbindungsleitung.

Es ist auch möglich, Ringnuten in die einander zugewandten Wandteile des Einsatzes bzw. der Pumpkammern oder Verbindungsleitungen einzuarbeiten, diese Ringnuten dienen der Aufnahme geschmolzenen Materials und führen zusätzlich zu einer formschlüssigen und materialschlüssigen Verbindung des Einsatzes mit der umgebenden Wandung.

Die nachfolgende Beschreibung bevorzugter Ausführungsformen der Erfindung dient im Zusammenhang mit der Zeichnung der näheren Erläuterung. Es zeigen:
- Figur 1:: eine Längsschnittansicht durch eine Kolbenpumpe für ein Hochdruckreinigungsgerät;
- Figur 2:: eine vergrößerte Detailschnittansicht des Pumpenblockes mit einem aufgesetzten Ultraschallschweißwerkzeug vor der Durchführung der Schweißung und
- Figur 3:: eine Ansicht ähnlich Figur 2 ohne Ultraschallschweißwerkzeug nach Durchführung der Ultraschallschweißung.

Die Erfindung wird nachstehend am Beispiel einer Kolbenpumpe erläutert, bei der drei Kolben parallel zueinander angeordnet sind, diese Kolben werden über eine in der Zeichnung nicht dargestellte Taumelscheibe angetrieben. Es versteht sich aber, daß die Erfindung auch bei anders aufgebauten Kolbenpumpen Anwendung finden kann, bei denen das Pumpengehäuse in zwei Teile unterteilt ist, die längs einer Trennfläche aneinander anliegen.

Die in der Zeichnung dargestellte Hochdruckpumpe 1 umfaßt ein Gehäuse 2 mit einem Pumpenblock 3 und einem Pumpenkopf 4. Pumpenblock 3 und Pumpenkopf 4 liegen entlang einer ebenen Trennfläche 5 flächig aneinander an und werden durch in der Zeichnung nicht dargestellte Spannmittel gegeneinander gespannt, beispielsweise durch Schrauben.

Der Pumpenblock 3 nimmt Pumpkammern 6 auf, in die jeweils ein zylindrischer Kolben 7 eintaucht, dieser Kolben 7 ist durch geeignete Dichtungen 8, 9, 10 gegenüber der Pumpkammer 6 abgedichtet. Der Kolben 7 wird durch eine in der Zeichnung nicht dargestellte Taumelscheibe oszillierend in die Pumpkammer 6 eingeschoben und durch eine ihn umgebende Schraubenfeder 11 wieder aus dieser herausgezogen, so daß sich das Volumen der Pumpkammer 6 periodisch ändert.

Die Pumpkammer 6 steht über eine Verbindungsleitung 12, die durch die Trennfläche 5 hindurchführt, mit einer Saugleitung 13 in Verbindung, die sich im Pumpenkopf 4 befindet. In gleicher Weise führt eine Verbindungsleitung 14 aus der Pumpkammer 6 durch die Trennfläche 5 hindurch zu einer Druckleitung 15 im Pumpenkopf 4, an diese Druckleitung 15 schließt sich eine Hochdruckleitung 16 an, durch die gefördertes Reinigungsmedium in an sich bekannter Weise zu einer Abgabevorrichtung transportiert wird, beispielsweise einer Sprühlanze.

Die Verbindungsleitungen 12 und 14 sind im Bereich der Trennfläche 5 durch hülsenförmige Einsätze 17, 18 gegeneinander abgedichtet, die zu beiden Seiten der Trennfläche 5 in die Verbindungsleitungen 12 bzw. 14 eintauchen und dort teilweise über in Umfangsnuten 19 eingelegte O-Ringdichtungen 20 die Abdichtung zur umgebenden Wand bewirken.

Der Einsatz 17 in der Verbindungsleitung 12 ist im wesentlichen eine zylindrische Hülse, deren zur Pumpkammer 6 gewandter Rand 21 als Dichtsitz für einen längsverschieblichen Ventilkörper 22 ausgebildet ist, der durch eine Druckfeder 23 gegen den Rand 21 gedrückt ist. Diese Anordnung bildet ein Saugventil für die Pumpkammer 6.

Der hülsenförmige Einsatz 17 ist an seiner Außenseite mit mehreren Stufen oder Ringschultern 24 versehen, die in radialer Richtung eine sehr geringe Erstreckung aufweisen und die vorspringenden Ringschultern 25 an der Innenwand 26 der Verbindungsleitung 12 entsprechen.

Beim Einschieben des Einsatzes 17 in die Verbindungsleitung 12 schlagen die Ringschultern 24 und 25 gegeneinander und verhindern auf diese Weise ein vollständiges Einschieben. In dieser Lage wird auf das aus dem Pumpenblock 3 hervorstehende stirnseitige Ende des Einsatzes 17 ein Ultraschallschweißwerkzeug 27 aufgesetzt, welches durch Beaufschlagung mit Ultraschall den Einsatz 17 gleichzeitig in die Verbindungsleitung 12 eindrückt und den Einsatz 17 gegenüber der umgebenden Innenwand 26 geringfügig oszillierend bewegt. Durch diesen Andruck und die gleichzeitige periodische Bewegung ergibt sich im Kontaktbereich zwischen den Ringschultern 24 und 25 eine starke Erwärmung des Materials, und diese Erwärmung führt dazu, daß das Material im Kontaktbereich aufschmilzt. Das aufgeschmolzene Material der Ringschultern 24 und 25 vermischt sich, und durch den vom Ultraschallschweißwerkzeug 27 ausgeübten axialen Vorschub kann der Einsatz 17 allmählich tiefer in die Verbindungsleitung 12 eingeschoben werden, wobei sich im Kontaktbereich eine Vermischung des aufgeschmolzenen Materials von Innenwand 26 einerseits und Einsatz 17 andererseits ergibt.

Auf diese Weise wird der Einsatz 17 um eine bestimmte Vorschubstrecke in die Verbindungsleitung 12 eingeschoben, beispielsweise um 1 bis 5 mm, und über eine solche Einschubhöhe ergibt sich eine Schweißverbindung, die nach dem Erkalten des Materials nicht nur den Einsatz 17 in der Verbindungsleitung 12 zuverlässig festlegt, sondern auch eine allseitige Abdichtung des Einsatzes 17 gegenüber der umgebenden Innenwand 26 bewirkt.

In Figur 2 ist der Zustand des Einsatzes 17 vor dem Schweißvorgang dargestellt, in Figur 3 nach Beendigung des Schweißvorganges. Dabei sind die Bereiche, in denen das Material des Einsatzes einerseits und der Innenwand 26 andererseits sich zur Ausbildung einer Schweißverbindung vermischen, nur sehr schematisch dadurch dargestellt, daß entweder der Einsatz oder die Innenwand gezeigt ist. Tatsächlich vermischen sich die Materialien im Kontaktbereich und gehören dann sowohl zum Einsatz als auch zur Innenwand.

Die hohen axialen Kräfte, die durch den Ventilkörper 22 auf den Einsatz 17 ausgeübt werden, werden nun ausschließlich durch diese Schweißverbindung in die Innenwand 26 des Pumpenblockes 3 eingeleitet, der Pumpenkopf 4 wird mit diesen axialen Kräften nicht beaufschlagt.

In ähnlicher Weise ist der Einsatz 18 als hülsenförmiges Verbindungsstück ausgebildet, das die Verbindungsleitung 14 im Bereich der Trennfläche 5 überbrückt und gegenüber der Innenwand der Verbindungsleitung 14 sowohl im Pumpenblock 3 als auch im Pumpenkopf 4 über O-Ringdichtungen abgedichtet ist.

Dieser Einsatz 18 wird in ähnlicher Weise wie der Einsatz 17 durch eine Ultraschallschweißung in das pumpenblockseitige Ende der Verbindungsleitung 14 eingedrückt und eingeschweißt. Es wäre durchaus möglich, die pumpenblockseitige O-Ringdichtung am Einsatz 18 wegzulassen, da durch die Schweißverbindung bereits eine zuverlässige Abdichtung erfolgt.

Im dargestellten Ausführungsbeispiel stützt sich an dem der Pumpkammer 6 zugewandten Ende des hülsenförmigen Einsatzes 18 eine Druckfeder 28 ab, die einen Ventilkörper 29 gegen einen pumpenblockseitigen Dichtsitz 30 schiebt. Diese Anordnung bildet ein Druckventil der Pumpkammer 6, und auch diese Anordnung führt zu einer hohen axialen Kraftbeaufschlagung des hülsenförmigen Einsatzes 18. Auch diese axialen Kräfte werden durch die Schweißverbindung vollständig in den Pumpenblock 3 eingeleitet, so daß auch in diesem Falle keine Axialkräfte auf den Pumpenkopf 4 übertragen werden.

Insgesamt ergibt sich dadurch die Möglichkeit, den Pumpenkopf 4 ohne besondere axiale Sicherungsmaßnahmen mit dem Pumpenblock 3 zu verbinden, der Aufbau wird insgesamt deutlich vereinfacht. Insbesondere ergibt sich dadurch auch die Möglichkeit, Pumpenkopf 4 und Pumpenblock 3 durch eine Schweißverbindung miteinander zu verbinden, beispielsweise können Pumpenblock 3 und Pumpenkopf 4 aus einem erweichbaren Kunststoffmaterial bestehen, welches in ähnlicher Weise verschweißt werden kann, wie dies bei der Verbindung der Einsätze mit dem Pumpenblock der Fall ist.

Bei dem dargestellten und beschriebenen Ausführungsbeispiel erfolgt die Verbindung der Einsätze mit dem Pumpenblock durch eine Ultraschallschweißung, diese Verbindung kann aber bei abgewandelten Ausführungsbeispielen auch durch anders geartete Schweißungen erfolgen, insbesondere durch eine Vibrationsschweißung, eine Reibschweißung oder durch Spiegelschweißen.

Die beschriebene Verbindungstechnik ist auch an anderen Stellen des Pumpengehäuses anwendbar, beispielsweise zur Festlegung eines Ventileinsatzes 31 in einer Aufnahme 32 am Pumpenkopf 4, dieser Ventileinsatz ist in eine Chemikalienansaugleitung eingeschaltet. Dieser Ventileinsatz 31 besteht zumindest im Berührungsbereich mit der Aufnahme 32 ebenso wie diese aus einem erweichbaren Kunststoffmaterial, so daß beide Teile durch eine Verschweißung dauerhaft miteinander verbunden werden können.

## Patentansprüche

1. Kolbenpumpe für ein Hochdruckreinigungsgerät mit einem Pumpengehäuse (2), in dem mindestens eine Pumpkammer (6) mit einem Einlaßventil (21, 22, 23) und einem Auslaßventil (28, 29, 30) angeordnet ist, in welche ein reziprozierend angetriebener Kolben (7) abgedichtet eintaucht, welches Pumpengehäuse (2) einen Pumpenblock (3) und einen Pumpenkopf (4) umfaßt, die an einer Trennfläche (5) dicht aneinander anliegen, wobei die Pumpkammern (6) und/oder Verbindungsleitungen (12, 14) die Trennfläche (5) abgedichtet durchsetzen und im Bereich der Trennfläche (5) von der Trennfläche her in die Pumpkammern (6) und/oder die Verbindungsleitungen (12, 14) einschiebbare Einsätze (17, 18) aufnehmen, die in der eingeschobenen Lage zwischen dem Pumpenblock (3) und dem Pumpenkopf (4) festgelegt sind, **dadurch gekennzeichnet, daß** die Pumpkammern (6) und die Verbindungsleitungen (12, 14) im Aufnahmebereich der Einsätze (17, 18) sowie die Einsätze (17, 18) aus einem thermisch erweichbaren Kunststoffmaterial bestehen und daß die Einsätze (17, 18) durch eine Schweißung mit der Wand der sie aufnehmenden Pumpkammer (6) oder Verbindungsleitung (12, 14) verbunden sind.

2. Kolbenpumpe nach Anspruch 1, **dadurch gekennzeichnet, daß** Pumpenblock (3) und Pumpenkopf (4) zumindest im Bereich der Trennfläche aus einem erweichbaren Kunststoffmaterial bestehen und an der Trennfläche durch eine Schweißung miteinander verbunden sind.

3. Kolbenpumpe nach Anspruch 1 oder Anspruch 2, **dadurch gekennzeichnet, daß** das Pumpengehäuse (2) einen Anschluß zur Ansaugung einer Chemikalie aufweist mit einem Ventileinsatz (31), der in eine Aufnahme (32) des Pumpengehäuses (2) eingesetzt ist, und daß der Ventileinsatz (31) und die Aufnahme (32) zumindest in ihrem Anlagebereich aus einem erweichbaren Kunststoffmaterial bestehen und in diesem Anlagebereich durch eine Schweißung miteinander verbunden sind.

4. Kolbenpumpe nach einem der voranstehenden Ansprüche, **dadurch gekennzeichnet, daß** die Schweißung eine Ultraschallschweißung ist.

5. Kolbenpumpe nach einem der Ansprüche 1 bis 3 , **dadurch gekennzeichnet, daß** die Schweißung eine Vibrationsschweißung ist.

6. Kolbenpumpe nach einem der Ansprüche 1 bis 3, **dadurch gekennzeichnet, daß** die Schweißung eine Reibschweißung ist.

7. Kolbenpumpe nach einem der Ansprüche 1 bis 3, **dadurch gekennzeichnet, daß** die Schweißung eine Spiegelschweißung ist.

8. Kolbenpumpe nach einem der voranstehenden Ansprüche, **dadurch gekennzeichnet, daß** der Einsatz (17, 18) eine Hülse ist.

9. Kolbenpumpe nach Anspruch 8, **dadurch gekennzeichnet, daß** der der Trennfläche (5) abgewandte Rand (21) der Hülse als Dichtsitz für einen Ventilkörper (22) ausgebildet ist.

10. Kolbenpumpe nach Anspruch 8, **dadurch gekennzeichnet, daß** die Hülse als Dichthülse ausgebildet ist und über die Trennfläche (5) hervorsteht.

11. Kolbenpumpe nach einem der voranstehenden Ansprüche, **dadurch gekennzeichnet, daß** der Einsatz (14) als Abstützung für eine. Feder (28) dient, die einen Ventilkörper (29) gegen einen Dichtsitz (30) schiebt.

12. Kolbenpumpe nach einem der voranstehenden Ansprüche, **dadurch gekennzeichnet, daß** der Einsatz (17, 18) und die diesen aufnehmende Pumpkammer (6) oder Verbindungsleitung (12, 14) Ringschultern (24 bzw. 25) tragen, die beim Einschieben des Einsatzes (17, 18) aneinander anliegen und nach dem thermischen Erweichen ihres Materials durch die Schweißung beim weiteren Einschieben des Einsatzes (17, 18) verformt und miteinander verschweißt werden.

## Claims

1. A reciprocating pump for a high-pressure cleaning appliance with a pump housing (2) in which at least one pump chamber (6) with an inlet valve (21, 22, 23) and an outlet valve (28, 29, 30) is arranged, into which pump chamber (6) a piston (7) driven so as to reciprocate plunges in a sealed manner, which pump housing (2) comprises a pump block (3) and a pump head (4) resting tightly against each other at a separation face (5), wherein the pump chambers (6) and/or connecting passages (12, 14) pass through the separation face (5) in a sealed manner and in the region of the separation face (5) receive inserts (17, 18) which can be inserted from the separation face into the pump chambers (6) and/ or the connecting passages (12, 14) and which are secured in the inserted position between the pump block (3) and the pump head (4), **characterized in that** the pump chambers (6) and the connecting passages (12, 14) in the receiving region of the inserts (17, 18) as well as the inserts (17, 18) consist of a plastics material capable of softening under the action of heat, and the inserts (17, 18) are joined by a weld to the wall of the pump chamber (6) or connecting passage (12, 14) receiving them.

2. A reciprocating pump according to Claim 1, **characterized in that** the pump block (3) and the pump head (4) at least in the region of the separation face consist of a plastics material capable of softening and are joined to each other at the separation face by a weld.

3. A reciprocating pump according to Claim 1 or Claim 2, **characterized in that** the pump housing (2) comprises a connexion for drawing in a chemical, with a valve insert (31) inserted in a receiving means (32) of the pump housing (2), and the valve insert (31) and the receiving means (32) consist - at least in the region of their abutment - of a plastics material capable of softening and are joined to each other in this abutment region by a weld.

4. A reciprocating pump according to one of the preceding Claims, **characterized in that** the weld is an ultrasonic weld.

5. A reciprocating pump according to one of Claims 1 to 3, **characterized in that** the weld is a vibration weld.

6. A reciprocating pump according to one of Claims 1 to 3, **characterized in that** the weld is a friction weld.

7. A reciprocating pump according to one of Claims 1 to 3, **characterized in that** the weld is a reflexion weld.

8. A reciprocating pump according to one of the preceding Claims, **characterized in that** the insert (17, 18) is a sleeve.

9. A reciprocating pump according to Claim 8, **characterized in that** the edge (21) of the sleeve remote from the separation face (5) is constructed in the form of a sealing face for a valve member (22).

10. A reciprocating pump according to Claim 8, **characterized in that** the sleeve is constructed in the form of a sealing sleeve and projects beyond the separation face (5).

11. A reciprocating pump according to one of the preceding Claims, **characterized in that** the insert (14) acts as a support for a spring (28) displacing a valve member (29) against a sealing seat (30).

12. A reciprocating pump according to one of the preceding Claims, **characterized in that** the insert (17, 18) and the pump chamber (6) or connecting passage (12, 14) receiving it carry annular shoulders (24 and 25 respectively) resting against each other when the insert (17, 18) is inserted and being deformed and welded to each other after the thermal softening of the material thereof by the welding as the insert (17, 18) is inserted further.

## Revendications

1. Pompe à piston pour un appareil de nettoyage à haute pression, comportant un boîtier de pompe (2) dans lequel est agencé au moins une chambre de pompage (6) avec une soupape d'admission (21, 22, 23) et une soupape de sortie (28, 29, 30), chambre dans laquelle un piston (7) à entraînement réciproque plonge de manière étanche, ledit boîtier de pompe (2) comprend un bloc de pompe (3) et une tête de pompe (4) qui sont hermétiquement appliqués l'un contre l'autre sur une surface de séparation (5), les chambres de pompage (6) et/ou des conduites de liaison (12, 14) traversent de manière étanche la surface de séparation (5) et reçoivent, dans la région de la surface de séparation (5) et depuis la surface de séparation, des inserts (17, 18) susceptible d'être introduits dans les chambres de pompage (6) et/ou dans les conduites de liaison (12, 14), lesquels sont immobilisés dans la position d'introduction entre le bloc de pompe (3) et la tête de pompe (4), **caractérisée en ce que** les chambres de pompage (6) et les conduites de liaison (12, 14), dans la région de réception des inserts (17, 18), ainsi que les inserts (17, 18) sont en une matière plastique qui peut se ramollir à la chaleur, et **en ce que** les inserts (17, 18) sont reliés par un soudage à la paroi de la chambre de pompage (7) ou de la conduite de liaison (12, 14) qui les reçoit.

2. Pompe à piston selon la revendication 1, **caractérisée en ce que** le bloc de pompe (3) et la tête de pompe (4) sont au moins dans la région de la surface de séparation en une matière plastique qui peut se ramollir et sont reliées l'un à l'autre par une soudure au niveau de la surface de séparation.

3. Pompe à piston selon la revendication 1 ou la revendication 2, **caractérisée en ce que** le boîtier de pompe (2) présente un raccord pour aspirer un produit chimique, comprenant un insert de soupape (31) qui est mis en place dans un logement (32) du boîtier de pompe (2), et **en ce que** l'insert de soupape (31) et le logement (32) sont, au moins dans leur région de contact, en une matière plastique qui peut se ramollir et sont reliés l'un à l'autre par soudage dans cette région de contact.

4. Pompe à piston selon l'une quelconque des revendications précédentes, **caractérisée en ce que** le soudage est un soudage à ultrasons.

5. Pompe à piston selon l'une quelconque des revendications 1 à 3, **caractérisée en ce que** le soudage est un soudage par vibrations.

6. Pompe à piston selon l'une quelconque des revendications 1 à 3, **caractérisée en ce que** le soudage est un soudage par friction.

7. Pompe à piston selon l'une quelconque des revendications 1 à 3, **caractérisée en ce que** le soudage est un soudage au miroir.

8. Pompe à piston selon l'une quelconque des revendications précédentes, **caractérisée en ce que** l'insert (17, 18) est une douille.

9. Pompe à piston selon la revendication 8, **caractérisée en ce que** le bord (21) de la douille, détourné de la surface de séparation (5), est réalisé sous forme de siège d'étanchéité pour un corps de soupape (22).

10. Pompe à piston selon la revendication 8, **caractérisée en ce que** la douille est réalisée sous forme de douille d'étanchéité et **en ce qu'**elle dépasse la surface de séparation.

11. Pompe à piston selon l'une quelconque des revendications précédentes, **caractérisée en ce que** l'insert (14) sert d'appui pour un ressort (28) qui pousse un corps de soupape (29) contre un siège d'étanchéité (30).

12. Pompe à piston selon l'une quelconque des revendications précédentes, **caractérisée en ce que** l'insert (17, 18) et la chambre de pompage (6) ou la conduite de liaison (12, 14) qui le reçoit portent des épaulements annulaires (24, 25) qui sont appliqués l'un contre l'autre lorsqu'on introduit l'insert (17, 18) et qui après le ramollissement thermique de leur matériau par le soudage sont déformés et soudés l'un à l'autre lorsqu'on poursuit l'introduction l'insert (17, 18).
